# EUROPÄISCHE PATENTSCHRIFT

(11) **EP 2 332 667 B1**
(45) Veröffentlichungstag und Bekanntmachung des Hinweises auf die Patenterteilung: **10.07.2013**
(21) Anmeldenummer: 09015407.1
(22) Anmeldetag: 14.12.2009
(51) Int. Cl.: B21D 26/033

(54) **Verfahren zum Herstellen von Bauteilen nach der Innenhochdruck-Umformtechnik**
Method for producing components by high intermal fluid pressure forming
Procédé de fabrication de composants selon la technique de formage sous haute pression interne

(43) Veröffentlichungstag der Anmeldung: 15.06.2011
(73) Patentinhaber: Schuler SMG GmbH & Co. KG, 68753 Waghäusel (DE)
(72) Erfinder: Merten, Christof, 57299 Burbach (DE)
(74) Vertreter: Grosse, Wolf-Dietrich Rüdiger

(56) Entgegenhaltungen:
- DE-A1- 3 203 144
- DE-B3-102005 013 689
- GB-A- 2 240 944
- JP-A- 59 189 018

## Beschreibung

Die Erfindung betrifft ein Verfahren und eine Vorrichtung zum Herstellen von Bauteilen nach der Innenhochdruck-Umformtechnik aus einem metallischen, in ein Umformwerkzeug eingelegten, hohlen Rohteil, das unter Verwendung eines Elastomermittels zur Druckübertragung umgeformt wird.

Durch die DE 10 2005 013 689 B3 ist ein solches Verfahren und eine Vorrichtung zum Trennen oder Lochen eines nach dem Innenhochdruckumformverfahren hergestellten Werkstücks bekannt geworden. Im Anschluss an die Innenhochdruckumformung des Werkstücks wird in einem von einer Membran als Elastomermittel eingeschlossenen Druckraum ein für das Trennen und Lochen höherer Druck als zur Innenhochdruckumformung erforderlich erzeugt. Dieser höhere Druck presst die Membran dort, wo ein Schneidmittel angeordnet ist, noch weiter an die Innenseite des Werkstücks.

Das Innenhochdruck-Umformverfahren ist im Stand der Technik hinlänglich bekannt und in der einschlägigen Literatur beschrieben (vgl. DE-Z "BLECH ROHRE PROFILE 38 (1991), Seiten 505 bis 508"). Es wird zum Herstellen unterschiedlich geformter Bauteile aus vorzugsweise rohrförmigen Rohteilen angewendet. Dabei wird ein Rohrabschnitt, z.B. aus Stahl oder Kupfer, in ein mindestens zweiteiliges Innenhochdruck-Umformwerkzeug ohne feste Innenmatrize mit Umformstößeln bzw. Dichtstempeln und einer Innenhochdruckquelle eingelegt. Nach dem Verschließen der Enden des Rohrabschnitts durch die Umformstößel bzw. Dichtstempel wird der Rohrabschnitt mit Hilfe eines geeigneten Druckmittels mit hohem Innendruck beaufschlagt und unter gleichzeitiger Beaufschlagung mit axialem Druck (durch die Umformstößel/ Dichtstempel) auf die Rohrwandung umgeformt. Der Axialdruck und der Innendruck bewirken, dass sich der Rohrabschnitt an die die endgültige Form des Bauteils aufweisende Innenkontur bzw. -wandung des Umformwerkzeugs anlegt. Beim Umformen wird der Werkstoff in den plastischen Zustand versetzt, der während des gesamten Umformvorgangs unter Berücksichtigung von Werkstoffverfestigung und etwaiger Werkzeugkräfte aufrechterhalten wird.

Durch die DE-C2-40 17 072 ist es bekannt geworden, zunächst ein ggf. vorgebogenes Rohteil mit der für die Endform gewünschten Länge in ein noch offenes, zweiteiliges Werkzeug einzulegen, wobei sich der Hohlkörper und das Werkzeug in einer Flüssigkeit, z.B. Wasser, befinden. Die Stirnenden des Rohteils sind noch offen, so dass die Flüssigkeit auch in den Innenraum des Rohteils gelangen und diesen völlig füllen kann. Sobald das Rohteil mit der Flüssigkeit blasenfrei gefüllt ist, werden die Werkzeughälften bei offenen Stirnenden des Rohteils gegeneinander verlagert. Hierdurch wird das mit Flüssigkeit befüllte und in der Flüssigkeit liegende Rohteil hinsichtlich seines Querschnitts unter Annäherung an die Werkzeugkontur vorverformt.

Nach dem Zusammenfahren der Werkzeughälften werden dann auch die Stirnenden des Rohteils verschlossen, der hydraulische Druck im Innenraum des Rohteils erhöht, dessen Wandabschnitte an den durch die Werkzeugkontur vorgegebenen Umfang flächig angepresst und somit das fertige Bauteil hergestellt.

Abgesehen davon, dass die bekannten Umformverfahren bzw. -vorrichtungen eine aufwändige Bauform mit erheblichen Dichtungsmaßnahmen erfordern, kommt in jedem Fall das umzuformende Rohteil unmittelbar in Kontakt mit dem Druckmedium.

Um einen direkten Kontakt des Druckmediums bzw. -fluids mit dem umzuformenden Rohteil bzw. Rohrabschnitt zu vermeiden, ist es aus der DE 32 03 144 A1 bekannt, in den Rohrabschnitt mit Abdichtung einen Druckaufbaudorn einzubringen. Dieser besitzt einen mit Druckmittelzuführungen versehenen Dornkörper, die von einer elastisch dehnbaren Druckübertragungsmanschette aus einem insbesondere Polyurethan-Elastomer umschlossen sind. Die Manschette weitet bei Druckbeaufschlagung das Rohteil in die von der Werkzeugkontur vorgegebene Endform auf.

Der Erfindung liegt die Aufgabe zugrunde, ein Verfahren der gattungsgemäßen Art zu schaffen, mit dem sich ein einfacherer, betriebssicherer Herstellungsprozess erreichen lässt und das es erlaubt, verschiedene Rohteilgeometrien, insbesondere auch nur einseitig offene Rohteile zu beispielsweise Dosen oder Flaschen, variabel umzuformen.

Diese Aufgabe wird, ausgehend von dem gattungsgemäßen Verfahren erfindungsgemäß dadurch gelöst, dass das Rohteil mit einem ersten, in dem Rohteil abgedichtet aufgenommenen Fluid befüllt und darin ein durch das Elastomermittel eingeschlossenes, zweites Fluid vorgesehen wird, wobei das eingeschlossene, zweite Fluid unter Druck gesetzt und das Elastomermittel gedehnt wird, dessen Umformvolumen zur Aufweitung des Rohteils zum fertigen Bauteil auf das erste Fluid übertragen wird. Indem somit eine gestufte Druckübertragung über zwei voneinander getrennte Fluide bzw. Druckmedien ermöglicht wird, kommt es zu keinem direkten Kontakt des Elastomermittels zum Rohteil mehr, so dass das Elastomermittel weniger stark belastet und deutlich länger haltbar ist. Es können mit dem gleichen Elastomermittel verschiedene Rohteilgeometrien zu dem fertigen Bauteil umgeformt werden, und dabei auch solche, die das Einführen eines Elastomermittels über die gesamte Länge nicht zulassen. Denn die Dehnung des Elastomermittels pflanzt sich auch in diesem Fall über das das Rohteil ausfüllende erste Fluid auf die Wandung weiter und presst diese in die vorgegebene Kontur des Umformwerkzeugs. Da nur das erste Fluid in Kontakt mit dem Rohteil gelangt, kann dafür in einfacher Weise Wasser ohne chemische Zusätze zum Einsatz kommen, so dass sich die in der Lebensmittelindustrie hohen Hygienevorschriften einhalten lassen, womit aus einseitig offenen Rohteilen für Getränke geeignete Dosen, Flaschen oder dergleichen Behälter umgeformt werden können, ohne schädliche bzw. nachteilige, einen großen Reinigungsaufwand erfordernde Anhaftungen befürchten zu müssen.

Nach einem Vorschlag der Erfindung wird das erste Fluid in einem zylinderförmigen Rohteil beidseitig abgedichtet aufgenommen, wobei die Abdichtung der offenen Enden mittels Dichtstempeln erfolgen kann, die auch ein axiales Nachschieben von Material ermöglichen.

Zur Umformung eines einseitig offenen, hohlkörperförmigen Rohteils, wie als Vorprodukt für Dosen, Flaschen oder dergleichen, sieht die Erfindung vor, dass das erste Fluid zur offenen Seite des Rohteils hin abgedichtet wird, vorteilhaft mittels eines Dichtstempels wie zuvor beschrieben.

Wenn nach einer bevorzugten Ausführung der Erfindung in das erste Fluid von beiden Seiten des zylinderförmigen Rohteils her ein in einem Elastomermittel eingeschlossenes zweites Fluid eingebracht wird, lassen sich durch Aufbringen eines geringen Vordruckes kritische Bauteile oder das Schließen des Werkzeugs mit Stützdruck deutlich erleichtern, da sich die Elastomermittel wie eine Blase weiten und beispw. an den jeweils zugehörigen Dichtstempel anlegen. Das trifft so selbstverständlich auch für nur einen einseitig angeordneten Dichtstempel mit in diesem angeordneten Elastomermittel zu.

Nach einem vorteilhaften Vorschlag der Erfindung wird der Kreislauf zur Zuführung bzw. Einleitung des ersten Fluids von dem Kreislauf für das zweite Fluid getrennt. Es lassen sich somit zwei geschlossene Kreisläufe verwirklichen, bei denen das zweite Fluid, z.B. eine Hydraulikflüssigkeit wie nach DIN ein HFA-Fluid, nur in einer kleinen Menge vorliegt, kein Fluidmanagement und keine Filtration erfordert. Das mit dem Rohteil in Kontakt gelangende erste Fluid, insbesondere Wasser, kann für eine Schicht im Umlauf gehalten werden und braucht nur grob filtriert zu werden oder kann bei der Herstellung von Kleinteilen im Durchlauf verwendet werden. Es entstehen keine Füllzeit-Verluste.

Weitere Einzelheiten und Merkmale der Erfindung ergeben sich aus den Ansprüchen und der nachfolgenden Beschreibung von in den Zeichnungen dargestellten Ausführungsbeispielen der Erfindung. Es zeigen:
- Fig. 1: in einer schematischen, teilgeschnittenen Längsansicht eine Ausführung zum Aufweiten eines einseitig offenen, hohlkörperförmigen Rohteils mit einem Druckaufbau über zwei voneinander getrennten Fluiden; und
- Fig. 2: in einer schematischen, teilgeschnittenen Längsansicht eine Ausführung zum Aufweiten eines zylinder- bzw. rohrförmigen Rohteils mit einem Druckaufbau über zwei voneinander getrennten Fluiden.

Bei dem in Fig. 1 dargestellten Innenhochdruck-Umformprozess wird ein in ein Umformwerkzeug 1 einer weiter nicht gezeigten, hinlänglich bekannten Umformmaschine eingelegtes Vorprodukt in Form eines einseitig offenen, hohlkörperförmigen Rohteils 2a zu einem flaschenartigen Fertigprodukt umgeformt. Das Umformwerkzeug 1 bzw. dessen zum Schließen oder Öffnen aufeinander zu oder voneinander weg bewegbaren Werkzeugteile bzw. -hälften sind hierzu mit einer entsprechenden Kavität bzw. Formkontur 3 ausgebildet.

Das offene Ende des Rohteils 2a wird von einem in das Umformwerkzeug 1 eingefahrenen Dichtstempel 4 verschlossen, der gleichzeitig ein zuvor in das Rohteil 2a eingeleitetes erstes Fluid 5, insbesondere Wasser, nach außen hin abdichtet. Ein in dem Dichtstempel 5 angeordnetes, schlauchartiges Elastomermittel 6 taucht in das erste Fluid 5 ein und ist ― über einen von dem ersten Fluid 5 separaten Kreislauf ― mit einem zweiten Fluid 7, insbesondere eine Hydraulikflüssigkeit, befüllt und durch das Elastomermittel 6 von dem ersten Fluid 5 getrennt. Das Elastomermittel 6 ist in seinen Abmessungen (Durchmesser und Länge) deutlich kleiner als das Rohteil 2a, so dass für den Kreislauf des zweiten Fluids 7 nur eine geringe Menge Hydraulikflüssigkeit benötigt wird.

Durch Druckbeaufschlagung des zweiten Fluids 7 dehnt sich das schlauchartige Elastomermittel 6 und gibt den Druck an das erste Fluid 5 weiter, wobei das Rohteil 2a entsprechend dem Umformvolumen der Dehnung des Elastomermittels 6 in die Kavität 3 und damit zu dem gewünschten Fertigprodukt umgeformt wird.

Abweichend von dem zuvor beschriebenen Umformprozess ist bei der Ausführung nach Fig. 2 weitestgehend lediglich das in das Umformwerkzeug 1 hier eingelegte rohr- bzw. zylinderförmige Rohteil 2b und die angepasste, andere Form-Kontur bzw. Kavität 3 des Werkzeugs sowie die an den beiden offenen Enden des Rohteils 2b angeordneten Dichtstempel 8a, 8b. Der Dichtstempel 8a ist mit dem das druckbeaufschlagbare zweite Fluid 7 von dem auf das Rohteil 2b einwirkenden zweiten Fluid 5 trennenden Elastomermittel 6 versehen. Optional kann auch der Dichtstempel 8b mit einem schlauchartigen Elastomermittel 6 ausgebildet werden, so dass schon mit einem nur geringen Vordruck die sich wie eine Blase weitenden Elastomermittel 6 gleichzeitig auch die Dichtstempel 8a, 8b oder sonstige benachbarte Bauteile zusätzlich abdichten.

### Bezugszeichenliste:

- 1: Umformwerkzeug
- 2a: hohlkörperförmiges Rohteil
- 2b: zylinder- bzw. rohrförmiges Rohteil
- 3: Kavität/ Formkontur
- 4: Dichtstempel
- 5: erstes Fluid (Wasser)
- 6: Elastomermittel
- 7: zweites Fluid (Hydraulikflüssigkeit)
- 8a: Dichtstempel
- 8b: Dichtstempel

## Patentansprüche

1. Verfahren zum Herstellen von Bauteilen nach der Innenhochdruck-Umformtechnik aus einem metallischen, in ein mindestens zweiteiliges Umformwerkzeug (1) eingelegten, hohlen Rohteil (2a, 2b), das unter Verwendung eines Elastomermittels (6) zur Druckübertragung umgeformt wird,
**dadurch gekennzeichnet,**
**dass** das Rohteil (2a; 2b) mit einem ersten, in dem Rohteil (2a; 2b) abgedichtet aufgenommenen Fluid (5) befüllt und darin ein durch das Elastomermittel (6) eingeschlossenes, zweites Fluid (7) vorgesehen wird, wobei das eingeschlossene, zweite Fluid (7) unter Druck gesetzt und das Elastomermittel (6) gedehnt wird, dessen Umformvolumen zur Aufweitung des Rohteils (2a; 2b) zum fertigen Bauteil auf das erste Fluid (5) übertragen wird.

2. Verfahren nach Anspruch 1,
**dadurch gekennzeichnet,**
**dass** das erste Fluid (5) in einem zylinderförmigen Rohteil (2b) beidseitig abgedichtet aufgenommen wird.

3. Verfahren nach Anspruch 1,
**dadurch gekennzeichnet,**
**dass** das erste Fluid (5) in einem einseitig offenen, hohlkörperförmigen Rohteil (2a) zur offenen Seite des Rohteils (2a) hin abgedichtet wird.

4. Verfahren nach Anspruch 2,
**dadurch gekennzeichnet,**
**dass** in das erste Fluid (5) von beiden Seiten des zylinderförmigen Rohteils (2b) her ein in einem Elastomermittel (6) eingeschlossenes, zweites Fluid (7) eingebracht wird.

5. Verfahren nach einem der Ansprüche 1 bis 4,
**dadurch gekennzeichnet,**
**dass** der Kreislauf zur Zuführung bzw. Einleitung des ersten Fluids (5) von dem Kreislauf für das zweite Fluid (7) getrennt wird.

## Claims

1. A method for manufacturing components according to the internal high-pressure forming technique from a metallic hollow blank (2a, 2b) placed in an at least two-part forming tool (1), which blank (2a, 2b) is formed with the use of an elastomer means (6) for pressure transmission,
**characterised in that**
the blank (2a; 2b) is filled with a first fluid (5), sealingly received in the blank (2a; 2b), and therein a second fluid (7) is provided that is enclosed by the elastomer means (6), wherein the enclosed second fluid (7) is pressurised and the elastomer means (6) is stretched, whose forming volume for widening the blank (2a; 2b) to the finished component is transferred to the first fluid (5).

2. The method according to claim 1,
**characterised in that**
the first fluid (5) is received in a cylindrical blank (2b) so as to be sealed on both sides.

3. The method according to claim 1,
**characterised in that**
the first fluid (5) in a hollow-body-shaped blank (2a) that is open on one side is sealed towards the open side of the blank (2a).

4. The method according to claim 2,
**characterised in that**
from both sides of the cylindrical blank (2b) a second fluid (7), enclosed in an elastomer means (6), is placed in the first fluid (5).

5. The method according to any one of claims 1 to 4,
**characterised in that**
the circulation system for supplying or introducing the first fluid (5) is separated from the circulation system for the second fluid (7).

## Revendications

1. Procédé de fabrication de pièces selon la technique de formage par haute pression interne, à partir d'une ébauche (2a; 2b) métallique creuse placée dans un outil de formage (1) au moins en deux parties, qui est déformée par utilisation d'un moyen élastomère (6) pour transmettre la pression, **caractérisé en ce que**
l'ébauche (2a ; 2b) est remplie avec un premier fluide (5) reçu de manière étanche dans l'ébauche (2a ; 2b) et un second fluide (7) contenu par le moyen élastomère (6) est prévu dedans, sachant que le second fluide (7) contenu est mis sous pression et que le moyen élastomère (6) est dilaté, son volume de déformation étant transmis au premier fluide (5) pour élargir l'ébauche (2a ; 2b) en la pièce finie.

2. Procédé selon la revendication 1,
**caractérisé en ce que**
le premier fluide (5) est reçu de manière étanche des deux côtés dans une ébauche cylindrique (2b).

3. Procédé selon la revendication 1,
**caractérisé en ce que**
le premier fluide (5) est étanchéifié dans une ébauche (2a) en forme de corps creux ouvert d'un côté, en direction du côté ouvert de l'ébauche (2a).

4. Procédé selon la revendication 2,
**caractérisé en ce qu'**
un second fluide (7) contenu dans un moyen élastomère (6) est déposé dans le premier fluide (5) depuis les deux côtés de l'ébauche cylindrique (2b).

5. Procédé selon l'une des revendications 1 à 4,
**caractérisé en ce que**
le circuit d'amenée respectivement d'introduction du premier fluide (5) est séparé du circuit du second fluide (7).
